# EUROPÄISCHE PATENTSCHRIFT

(11) **EP 1 869 731 B1**
(45) Veröffentlichungstag und Bekanntmachung des Hinweises auf die Patenterteilung: **16.05.2012**
(21) Anmeldenummer: 06724149.7
(22) Anmeldetag: 07.04.2006
(51) Int. Cl.: H01R 13/04, H01R 13/187, H01R 13/20, H01R 13/05

(54) **ARRETIERUNG EINES RASTELEMENTS MIT EINER BUCHSE**
LOCKING OF A DETENT ELEMENT USING A SOCKET
BUTEE D'UN ELEMENT D'ENCLIQUETAGE COMPORTANT UNE DOUILLE

(30) Priorität: 08.04.2005 DE 102005016265
(43) Veröffentlichungstag der Anmeldung: 26.12.2007
(73) Patentinhaber: Amphenol-Tuchel Electronics GmbH, 74080 Heilbronn (DE)
(72) Erfinder: GRIMM, Michael, 74821 Mosbach (DE)
(74) Vertreter: Wagner, Karl H.
(86) Internationale Anmeldenummer: PCT/EP2006/003211
(87) Internationale Veröffentlichungsnummer: WO 2006/105988

(56) Entgegenhaltungen:
- EP-A- 1 318 574
- DE-C1- 4 404 543
- US-A- 3 215 974
- US-A- 3 383 648
- US-A- 4 653 842
- US-A- 4 934 967
- US-A- 5 857 879
- US-A1- 2003 008 542
- US-A1- 2003 096 526

## Beschreibung

Die Erfindung bezieht sich auf einen Steckverbindung mit einem Stecker und einer Buchse, wobei der Stecker im gesteckten Zustand mit der Buchse verrastet. Dazu ist eine Verrastung am Umfang des Steckers bzw. der Buchse angebracht. Die Verrastung lässt sich vorzugsweise durch Einsatz eines Werkzeugs lösen und die Buchse und der Stecker lassen sich dann voneinander trennen. Bei der Verrastung besteht die Gefahr der Zerstörung bei mechanischer Belastung und zwar speziell im Zusammenhang mit tiefen Temperaturen.

In der US 4 653 842 A ist ein Buchsenelement offenbart, bei dem an einem Kontaktkörper ein Rastelement ausgebildet ist, welches mit einem Steckelement eine Verrastung eingehen kann. Der Kontaktkörper ist in eine Stiftkammer eingesetzt und besitzt zwei zungenförmige Kontaktelemente, deren freie Enden mit einer vorbestimmten Druckkraft gegen eine konische Oberfläche des Kontaktstiftes drücken. Die Kontaktzungen werden infolge ihrer innewohnenden Federcharakteristik axial nach oben vorgespannt, so dass die Oberseite des die Anlage für die Halter 13 bildenden Flansches gegen die freien Enden der Kontaktstifthalter gedrückt wird.

US2003/096526 offenbart die Präambel von Anspruch 1.

Die Erfindung hat sich die Aufgabe gestellt, ein werkzeug loses Lösen der Steckverbindung sowie eine zerstörungsfreie Funktion, vorzugsweise bei Kälte und zusätzlicher mechanischer Belastung, und ferner eine Toleranzaufnahmefunktion, vorzusehen.

Erfindungsgemäß geschieht dies durch ein Buchsenelement gemäß Anspruch 1 und eine Kontaktverbindung gemäß Anspruch 13, wobei bevorzugte Ausführungsbeispiele der Erfindung in den von Anspruch 1 und 13 abhängigen Ansprüchen angegeben sind.

Weitere Vorteile, Ziele und Einzelheiten der Erfindung seien im Folgenden anhand der Zeichnungen beschrieben.

Kurze Beschreibung der Zeichnungen:
- Fig. 1: zeigt einen schematischen Schnitt durch ein Buchsenelement im nichtzusammengebauten Zustand;
- Fig. 2: zeigt einen schematischen Schnitt durch ein Buchsenelement im zusammengebauten Zustand und ein Steckelement;
- Fig. 3: zeigt einen schematischen Schnitt des Buchsenelements und des Steckelements gemäß Fig. 2 in eingesteckter und verrasteter Position;
- Fig. 4: zeigt einen schematischen Schnitt durch eine Steckverbindung mit Kontaktverbindungen gemäß Fig. 3;
- Fig. 5: zeigt einen schematischen Schnitt durch ein Rastelement;
- Fig. 6a-6d: zeigen schematische Ansichten verschiedener Ausführungsbeispiele des Rastelements;
- Fig. 7a-7c: zeigen verschiedene Ausführungsbeispiele des Steckelements.

In Figur 1 ist ein Buchsenelement 21 vor dem Zusammenbau dargestellt. In Figur 2 ist das Buchsenelement 21 zusammengebaut, dargestellt, des Weiteren ist ein Steckelement 22 zu sehen. Das Buchsenelement 21 und das Steckelement 22 bilden eine Kontaktverbindung 20. Die Kontaktverbindung 20 ist in Figur 2 in getrennter bzw. nichteingesteckter Position und in Figur 3 in eingesteckter und verrasteter Anordnung dargestellt.

Die erfindungsgemäße Ausgestaltung wird im Folgenden mit Bezug auf die Figuren 1-3 näher beschrieben.

Das Buchsenelement 21 weist einen Buchsenkörper 24 auf. Der Buchsenkörper 24 besitzt einen vorzugsweise kreiszylinderförmigen Steckeraufnahmeraum 25 und einen Leiteraufnahmeraum 30. Der Steckeraufnahmeraum 25 weist einen inneren Steckeraufnahmeraum 26 und einen äußeren Steckeraufnahmeraum 27 auf. Der innere Steckeraufnahmeraum 26 besitzt einen kleineren Durchmesser als der äußere Steckeraufnahmeraum 27. Der äußere Steckeraufnahmeraum 27 hat somit einen größeren Durchmesser als der innere Steckeraufnahmeraum 26. Am Übergang vom äußeren Steckeraufnahmeraum 26 mit dem größeren Durchmesser zu dem inneren Steckeraufnahmeraum 26 mit dem kleineren Durchmesser ist ein Anschlag 28 ausgebildet. Der Anschlag 28 ist vorzugsweise durch die Reduktion des Durchmessers gebildet. Am Außenumfang des Buchsenkörpers 24 sind Rastmittel 29 angeordnet. Die Rastmittel 29 sind vorzugsweise außen am Buchsenkörper 24 im Bereich des innen im Buchsenkörper 24 angeordneten Anschlags 28 angeordnet. Der Leiteraufnahmeraum 30 dient zur Aufnahme eines Leiters mit dem das Buchsenelement 21 mit einem Stromkreis verbunden werden kann.

In dem äußeren Steckeraufnahmeraum 27 ist anschließend an den Anschlag 28 ein Rastelement 32 vorgesehen. An das Rastelement 32 schließt sich, auf der dem Anschlag 28 gegenüberliegenden Seite, vorzugsweise ein Zwischenraum 35 an. Anschließend an den vorzugsweise vorhandenen Zwischenraum 35, befindet sich in dem äußeren Steckeraufnahmeraum 27, eine Kontaktbuchse 34. Die Kontaktbuchse 34 schließt nach außen mit dem Buchsenkörper 24, vorzugsweise bündig, ab. Die Kontaktbuchse 34 ist elektrisch leitend mit dem Buchsenkörper 24 des Buchsenelements 21 verbunden. Dadurch wird eine elektrisch leitende Verbindung von der Kontaktbuchse 34 zu dem im Leiteraufnahmeraum 30 angeordneten Leiter hergestellt. Die Kontaktbuchse 34 ist im äußeren Steckeraufnahmeraum 27, vorzugsweise durch einpressen, befestigt. Die Befestigung kann auch durch Löten, Kleben oder einer anderen geeigneten Befestigungsart durchgeführt sein.

Der Zwischenraum 35 dient zur Toleranzaufnahme, so dass sichergestellt ist, dass das Rastelement 32 noch genügend Spiel hat, wenn das Buchsenelement 21 zusammengebaut ist. Vorzugsweise ist der Außendurchmesser des Rastelements 32 etwas kleiner als der Innendurchmesser äußeren Steckeraufnahmeraums 27. Beim Zusammenbau des Buchsenelements 21 lässt sich dadurch das Rastelement 32 problemlos in den äußeren Steckeraufnahmeraum 27 einbringen.

Der Buchsenkörper 24 ist vorzugsweise ein Drehteil mit zylindrischer Form, insbesondere auch einem zylindrischen-Steckeraufnahmeraum 25 und einen zylindrischen Leiteraufnahmeraum 30. Die Kontaktbuchse 34 ist vorzugsweise eine zylindrische RADSOK-Buchse. Dabei bilden im Inneren der Kontaktbuchse 34 gelegene einzelne Kontaktflächen 37 zylindrische Kontaktflächenmittel 36.

Das Rastelement 32 ist vorzugsweise eine Scheibe aus thermoplastischem Material, insbesondere Kunststoffmaterial. Das Rastelement 32 kann auch aus gebogenem Draht oder auch einer geeignet geschlitzten Metallscheibe hergestellt sein. Das Rastelement 32 weist eine Aussparung 38, vorzugsweise ein Loch 38, auf.

In Figur 5 ist ein Schnitt durch das Rastelement 32 dargestellt. Eine Draufsicht auf das Rastelement 32 ist in den Figuren 6a-d dargestellt. Dabei zeigt Figur 6a ein Rastelement 32 mit einer kreisrunden Aufnahmeöffnung. In Figur 6b ist das Rastelement 32 mit einer elliptisch geformten Aufnahmeöffnung dargestellt. Figur 6c zeigt das Rastelement 32 mit zusätzlichen von der Aufnahmeöffnung ausgehenden Einschnitten, die das Verrasten bzw. Entrasten erleichtern. In Figur 6d ist ein aus Federdraht gebildetes Rastelement 32 dargestellt. Andere Ausgestaltungen für das Rastelement 32 sind ebenso möglich.

Das Buchsenelement 21 bildet zusammen mit einem Steckelement 22 eine Kontaktverbindung 20.

Das Steckelement 22 weist einen Kontaktstift 40 und einen Anschlussteil 41 auf. Der Anschlussteil 41 weist einen Leiteraufnahmeraum auf. Das Steckelement 22 weist zwischen dem Kontaktstift 40 und dem Anschlussteil 41 angeordnete Befestigungsmittel 42 auf. Das Steckelement 22 ist vorzugsweise als zylindrisches Drehteil ausgebildet. Anschließend an die Befestigungsmittel 42 weist der Kontaktstift 40 einen ersten Abschnitt 44, mit einem ersten Durchmesser D1, auf. An den ersten Abschnitt 44 schließt sich ein zweiter Abschnitt 45 mit einem zweiten Durchmesser D2 an. Der zweite Durchmesser D2 ist kleiner als der erste Durchmesser D1. An den zweiten Abschnitt 45 schließt sich ein dritter Abschnitt 46 an. Anschließend an den zweiten Abschnitt 45 weist der dritte Abschnitt 46 Rastmittel 47 auf. Der dritte Abschnitt 46 weist zum zweiten Abschnitt 45 hin, einen Durchmesser auf, der größer ist als der erste Durchmesser D1, aber kleiner bzw. maximal gleich, dem ersten Durchmesser D1 ist. Mit zunehmender Entfernung von dem zweiten Abschnitt 45 bzw. den Rastmitteln 47 nimmt der Durchmesser des dritten Abschnitts 46 ab, d.h. der dritte Abschnitt 46 ist konisch ausgebildet. Die Oberfläche des ersten Abschnitts 44 bildet eine Kontaktfläche 43 des Kontaktstifts 40.

Im eingesteckten Zustand der Kontaktverbindung 20 kommt die Kontaktfläche Im eingesteckten Zustand der Kontaktverbindung 20 kommt die Kontaktfläche 43 in Kontakt mit den Kontaktflächenmitteln 36 und stellt eine elektrische Verbindung zwischen dem Buchsenelement 21 und dem Steckelement 22 her. In der eingesteckten verrasteten Position, wie in Figur 3 dargestellt, befindet sich das Rastelement 22 des Buchsenelements 21 im Bereich des zweiten Abschnitts 45 des Steckelements 22. Beim Einstecken des Steckelements 22 in das Buchsenelement 21 weitet der konische Abschnitt 46 die Aussparung 38 des Rastelements 32 auf (bzw. biegt den vorzugsweise Federdraht des Rastelements 32 auf) und zwar so, dass der dritte Abschnitt 46 einschließlich der Rastmittel 47 durch das Rastelement 32 hindurchgeschoben werden kann. Beim Ausstecken bzw. Ziehen des Steckelements 22, aus der verrasteten Position, weitet der Übergang vom zweiten Abschnitt 45 zum dritten Abschnitt 46 die Aussparung 38 im Rastelement 32 auf, und die Kontaktverbindung 22 lässt sich lösen. Die Steck- und Ziehkraft der Kontaktverbindung 20 kann über die Anschrägwinkel des dritten Abschnitts 46 bzw. den Übergang vom zweiten Abschnitt 45 zum dritten Abschnitt 46 auf relativ einfache Art und Weise eingestell werden.

In Figur 7a ist der Übergang vom zweiten Abschnitt 45 zum dritten Abschnitt 46, d. h. das Rastmittel 47 als Kante ausgeführt. Im Vergleich zu dem später beschriebenen Ausführungsbeispiel ist dadurch eine relativ hohe Ziehkraft nötig.

In Figur 7b ist das Rastmittel 47 durch eine schräge Kante als Übergang vom zweiten Abschnitt 45 zum dritten Abschnitt 46 ausgebildet. Dadurch ist im Vergleich zu Figur 7a eine geringere Ziehkraft nötig.

In Figur 7c ist der konische Abschnitt 46 mit einem steileren Winkel ausgebildet. Dadurch wird ein Einführen des Steckelements 22 in das Buchsenelement 21 erleichtert, allerdings ist eine höhere Kraft zum Verrasten nötig. Der Übergang vom zweiten Abschnitt 45 zum dritten Abschnitt 46 ist hier mit Radien ausgebildet. Die Ziehkraft wird dabei durch den steilsten Anstieg, d. h. die stärkste Zunahme des Durchmessers des Steckelements 22 im Wesentlichen bestimmt.

Das Rastelement 32 ist im äußeren Steckeraufnahmeraum 27 zwischen dem Anschlag 28 und der Kontaktbuchse 34 angeordnet.

Im eingesteckten verrasteten Zustand reicht der dritte Abschnitt 46 des Kontaktstifts 40 bis in den inneren Steckeraufnahmeraum 26.

Das Verrasten der Kontaktverbindung findet im Bereich des zweiten Abschnitts 45 und des dritten Abschnitts 46 des Kontaktstifts 40 statt. Der erste Abschnitt 44, und damit die Kontaktfläche 43, ist am Verrastvorgang nicht beteiligt. Dadurch wird auch bei mehrmaligen Stecken die Oberfläche des ersten Abschnitts 44 bzw. die Kontaktfläche 43 nicht beschädigt. Da der Durchmesser des dritten Abschnitts 46 maximal so groß ist wie der Durchmesser D1 des ersten Abschnitts 44 wird auch die Kontaktbuchse 34 beim Einsteckvorgang nicht beschädigt. Die Kontaktverbindung 20 weist somit eine innenliegende Rastkontur auf, die werkzeuglos gelöst werden kann und erlaubt gleichzeitig die Verwendung eines vorhandenen Buchsenkontaktes, insbesondere eines vorhandenen Hochstrom-, bzw. RADSOK-Kontaktes. Die Kontaktverbindung 20 erlaubt ein werkzeugloses Lösen der Steckverbindung in Zusammenhang mit minimalem mechanischem Verschleiß an den Kontaktteilen insbesondere der Kontaktfläche 43 des Steckelements 22. Weiterhin hat die Kontaktverbindung 20 nur sehr geringen Platzbedarf.

Figur 4 zeigt eine Steckverbindung 100. Die Steckverbindung 100 besteht aus einer Buchse 101 und einem Stecker 102. Die Buchse 101 weist zwei Buchsenelemente 21 auf, die in einem Buchsenisolierkörper 103 angeordnet sind. Der Stecker 102 weist zwei Steckelemente 22 auf, die in einem Steckerisolierkörper 104 angeordnet sind. Die Steckverbindung 100 ist in Figur 4 in einer zusammengesteckten und verrasteten Position gezeigt. Die Verrastung findet statt durch die, gemäß den Figuren 1 bis 3, beschriebene Ausgestaltung der Buchsenelemente 21 und Steckelemente 22. Es ist kein außen, am Isolierkörper angebrachtes Rastmittel nötig, d.h. es gibt auch keine Probleme, dass außenliegende Rasthaken bei Kälte bzw. bei zusätzlicher mechanischer Belastung abbrechen könnten.

Durch den Einsatz der beschriebenen Kontaktverbindung 20 lässt sich eine Steckverbindung 100, mit äußerst kompakter Bauform, herstellen.

Die Kontaktbuchse 34 weist an ihrem inneren Ende eine Vertiefung 50 und an ihrem äußeren Ende eine Vertiefung 51 auf.

Der Buchsenkörper 24 sowie das Steckelement 22 sind vorzugsweise einstückig ausgebildet. Der Buchsenkörper 24 und das Steckelement 22 sind vorzugsweise als Drehteil ausgebildet. Andere Ausbildungen wie beispielsweise durch Giessen, oder die Kombination aus mehreren Teilstücken sind jedoch auch möglich.

Der Buchsenkörper 24 sowie das Steckelement 22 sind aus elektrisch leitendem Material, vorzugsweise aus Metall.

Vorzugsweise ist die Verrastung zwischen dem Buchsenelement 21 und dem Steckelement 22 im Bereich des vorderen, d. h. des steckerseitigen Endes des Steckelements 22 vorgesehen. Eine Anordnung, wobei das Rastelement näher an den Befestigungsmitteln 42 vorgesehen ist und das Rastelement 32 sich im Steckeraufnahmeraum 25 steckerseitig vor dem Buchsenkörper 24 befindet und durch ein getrenntes Element im Steckeraufnahmeraum 25 gehalten wird, ist auch möglich.

### Bezugszeichen-Liste

- 20: Kontaktverbindung
- 21: Buchsenelement
- 22: Steckelement
- 24: Buchsenkörper
- 25: Steckeraufnahmeraum
- 26: innerer Steckeraufnahmeraum mit kleinerem Durchmesser
- 27: äußerer Steckeraufnahmeraum mit größerem Durchmesser
- 28: Anschlag (zwischen 26 und 27 gebildet)
- 29: Rastmittel
- 30: Leiteraufnahmeraum
- 32: Rastelement (Kunststoff- bzw. Metallscheibe; gebogener Metall- bzw. Federdraht)
- 34: Kontaktbuchse; vorzugsweise RADSOK-Buchse
- 35: Zwischenraum
- 36: zylindrische Kontaktflächenmittel
- 37: einzelne Kontaktfläche
- 38: Aussparung bzw. Loch im Rastelement 32
- 40: Kontaktstift
- 41: Anschlußteil (mit Leiteraufnahmeraum)
- 42: Befestigungsmittel
- 43: Kontaktfläche
- 44: erster Abschnitt; D1 erster Durchmesser
- 45: zweiter Abschnitt; D2 zweiter Durchmesser
- 46: dritter Abschnitt (konisch zulaufend)
- 47: Rastmittel
- 50: Vertiefung an RADSOK-Kontaktbuchse
- 51: Vertiefung an RADSOK-Kontaktbuchse
- 100: Steckverbindung
- 101: Buchse
- 102: Stecker
- 103: Buchsenisolierkörper
- 104: Steckerisolierkörper

## Patentansprüche

1. Buchsenelement (21), mit einem Rastelement (32), zur Verrastung mit einem Steckelement (22), wobei das Buchsenelement (21) einen Buchsenkörper (24) mit einem äußeren Steckeraufnahmeraum (27) und einem über einen Anschlag (28) getrennten inneren Steckeraufnahmeraum (26) aufweist, im äußeren Steckeraufnahmeraum (27) eine Kontaktbuchse (34) angeordnet ist und das Rastelement (32) zwischen dem Anschlag (28) und der Kontaktbuchse (34) im äußeren Steckeraufnahmeraum (27) gehalten ist, **dadurch gekennzeichnet, dass** sich an das Rastelement (32) auf der dem Anschlag (28) gegenüberliegenden Seite ein Zwischenraum (35) anschließt.

2. Buchsenelement (21) nach Anspruch 1, wobei der Buchsenkörper (24) einstückig ausgebildet ist.

3. Buchsenelement (21) nach einem oder mehreren der vorhergehenden Ansprüche, wobei das Rastelement (32) aus thermoplastischem Kunststoff ist.

4. Buchsenelement (21) nach einem oder mehreren der vorhergehenden Ansprüche, wobei das Rastelement (32) aus gebogenem Draht ist.

5. Buchsenelement (21) nach einem oder mehreren der vorhergehenden Ansprüche, wobei das Rastelement (32) aus Metall ist.

6. Buchsenelement (21) nach einem oder mehreren der vorhergehenden Ansprüche, wobei das Rastelement (32) scheibenförmig ausgebildet ist und eine Aussparung (38), vorzugsweise mittig, aufweist.

7. Buchsenelement (21) nach einem oder mehreren der vorhergehenden Ansprüche, wobei der Buchsenkörper (24) elektrisch leitend ist.

8. Buchsenelement (21) nach einem oder mehreren der vorhergehenden Ansprüche, wobei der Buchsenkörper (24) aus Metall ist.

9. Buchsenelement (21) nach einem oder mehreren der vorhergehenden Ansprüche, wobei die Kontaktbuchse (34) eine Hochstrombuchse,
ist.

10. Buchsenelement (21) nach einem oder mehreren der vorhergehenden Ansprüche, wobei die Kontaktbuchse (34) in den äußeren Steckeraufnahmeraum (27) eingepresst ist.

11. Buchsenelement (21) nach einem oder mehreren der vorhergehenden Ansprüche, wobei die Kontaktbuchse (34) in den äußeren Steckeraufnahmeraum (27) eingelötet ist.

12. Buchsenelement (21) nach einem oder mehreren der vorhergehenden Ansprüche, wobei der äußere Steckeraufnahmeraum (27) eine zylindrische Innenkontur und die Kontaktbuchse (34) eine zylindrische Außenkontur aufweist.

13. Kontaktverbindung (20) die ein Buchsenelement (21) gemäß einem oder mehreren der Ansprüche 1 bis 12 und ein Steckelement (22) aufweist, wobei das Steckelement (22) folgendes umfasst:
einen Kontaktstift (40) und einen Anschlussteil (41) und Befestigungsmittel (42), wobei der Kontaktstift (40) einen ersten Abschnitt (44) mit einem ersten Durchmesser D1, einen zweiten Abschnitt (45) mit einem zweiten Durchmesser D2 und einen dritten Abschnitt (46) aufweist, wobei der zweite Durchmesser kleiner als der erste Durchmesser ist und zwischen dem dritten Abschnitt (46) und dem zweiten Abschnitt (45) Rastmittel (47) angeordnet sind und, der dritte Abschnitt (46) hin zu dem zweiten Abschnitt (45) einen Durchmesser aufweist, der größer ist als der zweite Durchmesser D2, aber maximal so groß ist, als der erste Durchmesser D1 und der Durchmesser des dritten Abschnitts (46) mit zunehmender Entfernung vom zweiten Abschnitt (45) kleiner wird, d.h. konisch zuläuft; und
der zweite Abschnitt (45) zur Aufnahme bzw. Verrastung mit einem Rastelement (32) dient.

14. Buchsenseitiger Steckverbinder (101) bzw. Buchse (101) mit einem Buchsenisolierkörper (103) in dem mindestens ein Buchsenelement (21) gemäß einem oder mehreren der Ansprüche 1 bis 12 angeordnet ist.

15. Steckverbindung (100) die einen buchsenseitigen Steckverbinder (101) gemäß Anspruch 14 und einen steckerseitigen Steckverbinder (102) mit einem Steckerisolierkörper (104), in dem mindestens ein Steckelement (22) gemäß Anspruch 13 angeordnet ist, aufweist.

## Claims

1. A socket element (21), comprising a detent element (32) for detent/locking- action with a plug element (22),
said socket element (21) comprising a socket body (24), said socket body (24) having an outer plug receiving space (27), and an inner plug receiving space (26), separated from said outer plug receiving space (27) by an abutment (28), wherein in said outer plug receiving space (26) a contact socket (34) is provided and the detent element (32) is held between said abutment (28) and the contact socket (34) in said outer plug receiving space (27);
**characterized in that**
a space (35) is provided on the side of the detent element, which is opposite to the abutment (28).

2. A socket element (21) as set forth in claim 1, wherein the socket body (24) is of a single piece design.

3. A socket element (21) as set forth in one or more of the preceding claims, wherein the detent element (32) is made of thermoplastic material.

4. A socket element (21) as set forth in one or more of the preceding claims, wherein the detent element (32) is made of a bend wire.

5. A socket element (21) as set forth in one or more of the preceding claims, wherein the detent element (32) is made of metall.

6. A socket element (21) as set forth in one or more of the preceding claims, wherein the detent element (32) is disc shaped and comprises, preferably in the middle an opening (38).

7. A socket element (21) as set forth in one or more of the preceding claims, wherein the socket body (24) is electrically conductive.

8. A socket element (21) as set forth in one or more of the preceding claims, wherein the socket body (24) is made of metal.

9. A socket element (21) as set forth in one or more of the preceding claims, wherein the contact socket (34) is a high current socket.

10. A socket element (21) as set forth in one or more of the preceding claims, wherein said contact socket (34) is pressed into said outer plug receiving space (27).

11. A socket element (21) as set forth in one or more of the preceding claims, wherein the contact socket (34) is soldered into the outer plug receiving space (27).

12. A socket element (21) as set forth in one or more of the preceding claims, wherein the outer plug receiving space (27) comprises a cylindrical inner contour and the contact socket (34) comprises a cylindrical outer contour.

13. A contact connection (20) comprising a socket element (21) according to one or more of claims 1 to 12 and a plug element (22), said plug element (22) comprising:
a contact pin (40) and a connecting portion (41) and mounting means (42),
wherein the contact pin (40) comprises a first section (44) having a first diameter D1, a second section (45) having a second diameter D1, and a third section (46),
wherein the second diameter is smaller than the first diameter, and
wherein between the third section (46) and the second section (45) detent means (47) are provided and wherein the third section (46) wherein between the third section (46) and the second section (45) detent means (47) are provided and wherein the third section (46) comprises towards the second section (45) a diameter which is larger than the second diameter D2, said diameter being at maximum as large as the first diameter D1, and
wherein the diameter of the third section (46) is getting smaller with increasing distance from the second section (45), i.e. its diameter follows a cone; and
wherein the second section (45) is adapted to receive and come into locking engagement with a detent element (32).

14. A socket side-connector (101) or socket (101) having a socket insulating body (103) in which at least one socket element (21) according to one or more of claims 1 to 12 is arranged.

15. A plug connection (100) comprising a socket side connector (101) in accordance with claim 14 and a plug side connector (102) with a plug isolating body (104) within which at least one plug element (22) in accordance with claim 13 is provided.

## Revendications

1. Élément de douille (21) comprenant un élément d'encliquetage (32) pour une action d'encliquetage/verrouillage avec un élément de fiche (22),
l'élément de douille (21) comprenant un corps de douille (24), le corps de douille (24) comprenant un logement extérieur de réception de fiche (27) et un logement intérieur de réception de fiche (26) séparé du logement extérieur de réception de fiche (27) par une butée (28), dans lequel dans le logement extérieur de réception de fiche (27) est prévu un manchon de contact (34), et l'élément d'encliquetage (32) est maintenu entre la butée (28) et le manchon de contact (34) dans le logement extérieur de réception de fiche (27),
**caractérisé en ce qu'**un espace (35) est prévu du côté de l'élément d'encliquetage qui est opposé à la butée (28).

2. Élément de douille (21) selon la revendication 1, dans lequel le corps de douille (24) est d'une seule pièce.

3. Élément de douille (21) selon l'une quelconque des revendications précédentes, dans lequel l'élément d'encliquetage (32) est en un matériau thermoplastique.

4. Élément de douille (21) selon l'une quelconque des revendications précédentes, dans lequel l'élément d'encliquetage (32) est constitué d'un fil plié.

5. Élément de douille (21) selon l'une quelconque des revendications précédentes, dans lequel l'élément d'encliquetage (32) est en métal.

6. Élément de douille (21) selon l'une quelconque des revendications précédentes, dans lequel l'élément d'encliquetage (32) a une forme de disque et comprend de préférence en son milieu une ouverture (38).

7. Élément de douille (21) selon l'une quelconque des revendications précédentes, dans lequel le corps de douille (24) est électriquement conducteur.

8. Élément de douille (21) selon l'une quelconque des revendications précédentes, dans lequel le corps de douille (24) est en métal.

9. Élément de douille (21) selon l'une quelconque des revendications précédentes, dans lequel le manchon de contact (34) est un manchon à fort courant.

10. Élément de douille (21) selon l'une quelconque des revendications précédentes, dans lequel le manchon de contact (34) est pressé dans le logement extérieur de réception de fiche (27) .

11. Élément de douille (21) selon l'une quelconque des revendications précédentes, dans lequel le manchon de contact (34) est soudé dans le logement extérieur de réception de fiche (27) .

12. Élément de douille (21) selon l'une quelconque des revendications précédentes, dans lequel le logement extérieur de réception de fiche (27) comprend un contour interne cylindrique et le manchon de contact (34) comprend un contour externe cylindrique.

13. Liaison par contact (20) comprenant un élément de douille (21) selon l'une quelconque des revendications 1 à 12, et un élément de fiche (22), l'élément de fiche (22) comprenant :
une broche de contact (40) et une partie de connexion (41) et un moyen de montage (42),
dans lequel la broche de contact (40) comprend une première partie (44) ayant un premier diamètre D1, une deuxième partie (45) ayant un second diamètre D2 et une troisième partie (46), dans lequel le second diamètre est inférieur au premier diamètre, et
dans lequel, entre la troisième (46) et la deuxième partie (45), des moyens d'encliquetage (47) sont prévus et dans lequel la troisième partie (46) a, vers la deuxième partie (45), un diamètre supérieur au second diamètre D2, ledit diamètre étant au maximum aussi grand que le premier diamètre D1, et
dans lequel le diamètre de la troisième partie (46) diminue quand la distance augmente à partir de la deuxième partie (45), c'est-à-dire que son diamètre suit un cône ; et
dans lequel la deuxième partie (45) est adaptée à recevoir et à venir en engagement de verrouillage avec un élément d'encliquetage (32).

14. Connecteur côté douille (101) ou douille (101) comprenant un corps isolant de douille (103) dans lequel est disposé au moins un élément de douille (21) selon une ou plusieurs des revendications 1 à 12.

15. Connexion par enfichage (100) comprenant un connecteur côté douille (101) selon la revendication 14 et un connecteur côté fiche (102) avec un corps isolant (104) dans lequel est prévu au moins un élément de fiche (22) selon la revendication 13.
